# EUROPÄISCHE PATENTSCHRIFT

(11) **EP 1 686 033 B1**
(45) Veröffentlichungstag und Bekanntmachung des Hinweises auf die Patenterteilung: **18.04.2012**
(21) Anmeldenummer: 05113088.8
(22) Anmeldetag: 30.12.2005
(51) Int. Cl.: B61F 3/16, B61F 5/52, B61D 17/10

(54) **Untergestell eines Fahrwerkmoduls für Niederflur-Schienenfahrzeuge**
Underframe of a running gear module for low-floor rail vehicles
Châssis d'un train de roulement pour véhicules ferroviaires à plancher surbaissé

(30) Priorität: 27.01.2005 DE 102005003900
(43) Veröffentlichungstag der Anmeldung: 02.08.2006
(73) Patentinhaber: SIEMENS AKTIENGESELLSCHAFT, 80333 München (DE)
(72) Erfinder: Henz, Marco, 47809, Krefeld (DE); Kleba-Keydel, Hubert, 40670, Meerbusch (DE); Schillings, Dirk, 41472, Neuss (DE)

(56) Entgegenhaltungen:
- EP-A- 1 491 418
- DE-A1- 19 825 858
- DE-B- 1 121 641
- DE-U1- 20 118 583
- DE-U1- 29 508 462
- FR-A1- 2 604 676
- PUETTNER G: "DIE PROTOTYPEN DES VOEV-LEICHTBAU-NIEDERFLUR-STADTBAHNWAGENS" ZEITSCHRIFT FUR EISENBAHNWESEN UND VERKEHRSTECHNIK. DIE EISENBAHNTECHNIK + GLASERS ANNALEN, GEORG SIEMENS VERLAGSBUCHHANDLUNG. BERLIN, DE, Bd. 115, Nr. 1 / 2, Januar 1991 (1991-01), Seiten 22-34,36, XP000201494 ISSN: 0941-0589

## Beschreibung

Die Erfindung betrifft ein Untergestell eines Fahrwerkmoduls für Niederflur-Schienenfahrzeuge mit den Merkmalen gemäß dem Oberbegriff des Patentanspruchs 1. Ein solches Untergestell ist durch die FR-A-2604676 bekannt.

Durch die DE 196 18 637 A1 und speziell durch die Zeitschrift "Der Nahverkehr", Nr.6/96, Seite 50, ist ein als zweiachsiges Fahrwerkmodul ausgeführter Wagenkasten eines niederflurigen Straßenfahrzeuges bekannt. Bei diesem Fahrwerkmodul sind zwischen zwei unteren Gelenkendträgern und einer mittigen, horizontal verlaufenden Bodenplatte zwei Aluminiumplatten als Anrampung eingeschweißt und weiter mit aus Blechen hergestellten Radkästen durch Schweißen verbunden. Bei derartigen Schweißkonstruktionen treten unabhängig davon, ob sie aus Aluminium oder Stahl erstellt sind, durch Schweißwärme und Schrumpf relativ hohe Verformungen (Schweißverzug) auf, deren Ausgleich durch nachträgliches Richten einen beträchtlichen Aufwand verursacht. Besonders bei Schweißkonstruktionen aus Aluminium müssen Festigkeitsverluste im Bereich der Schweißnähte berücksichtigt werden, entweder durch Reduzieren der zulässigen Spannungen oder durch Vergrößern der Wanddicken mit der Folge eines Gewichtsanstiegs. Zusammenfassend betrachtet sind als Schweißkonstruktion ausgeführte Wagenkästen sehr kostenintensiv und speziell bei hohen Beanspruchungen im Bereich der Schweißnähte hinsichtlich der Dauerfestigkeit anfällig.

Der Erfindung liegt die Aufgabe zugrunde, ein Untergestell der gattungsgemäßen Art unter Beseitigung der vorgenannten Nachteile auf möglichst einfache und von den Kosten her günstige Weise so auszubilden, dass vor allem eine hohe Maßgenauigkeit und eine den Beanspruchungen angepasste Festigkeit bei niedrigem Gewicht erreichbar sind.

Diese Aufgabe wird erfindungsgemäß gelöst, durch ein Untergestell mit den Merkmalen gemäß Patentanspruch 1.

Vorteilhafte Ausgestaltungen der Erfindung sind in den Unteransprüchen angegeben.

Ausführungsbeispiele der Erfindung sind in der der Zeichnung prinzipartig dargestellt und werden im Folgenden näher beschrieben.

Die Fig. 1 und 2 zeigen jeweils unterschiedlich ausgeführte Untergestelle eines niederflurigen Fahrwerkmoduls in perspektivischer Darstellung.

In allen Ausführungsbeispielen weist eine Bodenplatte 1 eines Untergestelles ein zentrales Bodenblechteil 1a auf, das horizontal angeordnet ist. Zur Bodenplatte 1 gehören weiter zwei an das Bodenblechteil 1a angrenzende, nach unten geneigte Rampenblechteile 1b. Mit dem zentralen Bodenblechteil 1a und den Rampenblechteilen 1b sind seitliche Wandungen 2 verbunden, die in Fahrzeuglängsrichtung verlaufen und Radkästen für Räder eines Fahrwerks bilden. Die seitlichen Wandungen 2 weisen an ihrem dem Bodenblechteil 1a und den Rampenblechteilen 1b zugewandten Endabschnitt jeweils eine durch Kanten hergestellte Abschrägung 2a auf. Im Übrigen hat das Untergestell zwei identisch gestaltete Gabelprofile als Endquerträger 3, die unter Einsatz von Formstücken 4 mit den Rampenblechteilen 1b der Bodenplatte 1 und den seitlichen Wandungen 2 verschweißt werden. Von den insgesamt vier Formstücken 4 sind die in Zeichnungsebene diagonal gegenüberliegenden Formstücke 4 identisch.

Gemäß Fig. 1 sind das zentrale Bodenblechteil 1a und die beiden Rampenblechteile 1b der Bodenplatte 1 sowie die seitlichen Wandungen 2 eine vollständig durch U-förmiges Kanten eines einzigen Bleches hergestellte Baugruppe. Bei dieser Baugruppe wird der nach unten geneigte Verlauf der Rampenblechteile 1b durch weiteres Umformen geschaffen.

Wie aus Fig. 2 ersichtlich ist, sind das zentrale Bodenblechteil 1a und die beiden Rampenblechteile 1b der Bodenplatte 1 sowie die seitlichen Wandungen 2 jeweils eine von insgesamt drei in Längsrichtung des Untergestelles hintereinander angeordneten Baugruppen. Dabei ist jede dieser Baugruppen durch Kanten eines entsprechenden Bleches erzeugt. Die beiden äußeren Baugruppen sind identisch.

Das Untergestell nach der Erfindung zeichnet sich aus durch eine kostengünstige Bauweise, eine hohe Maßgenauigkeit sowie eine den Beanspruchungen angepasste Festigkeit. Diese Vorteile werden insbesondere erzielt durch die Reduzierung von Bauteilen und Schweißnahtverbindungen, die jedenfalls außerhalb der Bereiche hoher Spannungen angeordnet sind.

## Patentansprüche

1. Untergestell eines Fahrwerkmoduls für Niederflur-Schienenfahrzeuge mit zumindest einer unteren Bodenplatte (1) sowie in Fahrzeuglängsrichtung verlaufenden seitlichen Wandungen (2), die Radkästen für Räder eines Fahrwerks bilden und mit der unteren Bodenplatte (1) verbunden sind, wobei die Bodenplatte (1) ein zentrales, horizontal angeordnetes Bodenblechteil (1a) und zwei an dieses Bodenblechteil (1a) angrenzende, nach unten geneigte Rampenblechteile (1b) aufweist, **dadurch gekennzeichnet, dass** die seitlichen Wandungen (2) mit dem zentralen Bodenblechteil (1a) und den Rampenblechteilen (1b) verbunden sind und dass das zentrale Bodenblechteil (1a) und die beiden Rampenblechteile (1b) der Bodenplatte (1) sowie die seitlichen Wandungen (2) eine vollständig durch Kanten eines einzigen Bleches hergestellte Baugruppe sind, bei welcher der nach unten geneigte Verlauf der Rampenblechteile (1b) durch weiteres Umformen geschaffen ist.

2. Untergestell nach Anspruch 1, **dadurch gekennzeichnet, dass** das zentrale Bodenblechteil (1a) und die beiden Rampenblechteile (1b) der Bodenplatte (1) sowie die seitlichen Wandungen (2) jeweils eine von insgesamt drei in Längsrichtung des Untergestelles hintereinander angeordneten Baugruppen sind, wobei jede dieser Baugruppen durch Kanten eines entsprechenden Bleches erzeugt ist.

3. Untergestell nach einem der Ansprüche 1 bis 2, **dadurch gekennzeichnet, dass** die seitlichen Wandungen (2) an ihrem dem Bodenblechteil (1a) und den Rampenblechteilen (1b) zugewandten Endabschnitt jeweils eine durch Kanten hergestellte Abschrägung (2a) aufweisen.

## Claims

1. Underframe of a running gear module for low-floor rail vehicles with at least one lower baseplate (1) and lateral walls (2) which run in the longitudinal direction of the vehicle and which form wheel cases for wheels of a set of running gear and are connected to the lower baseplate (1), wherein the baseplate (1) has a central, horizontally arranged sheet-metal base part (1a) and two downwardly inclined sheet-metal ramp parts (1b) adjoining this sheet-metal base part (1a), **characterized in that** the lateral walls (2) are connected to the central sheet-metal base part (1a) and the sheet-metal ramp parts (1b), and **in that** the central sheet-metal base part (1a) and the two sheet-metal ramp parts (1b) of the baseplate (1) and the lateral walls (2) are an assembly which is manufactured completely by canting a single piece of sheet metal, in which assembly the downwardly inclined profile of the sheet-metal ramp parts (1b) is provided by further shaping.

2. Underframe according to Claim 1, **characterized in that** the central sheet-metal base part (1a) and the two sheet-metal ramp parts (1b) of the baseplate (1) and the lateral walls (2) are each one of the total of three assemblies which are arranged one behind the other in the longitudinal direction of the subframe, wherein each of these assemblies is produced by canting a corresponding piece of sheet metal.

3. Underframe according to one of Claims 1 to 2, **characterized in that** the lateral walls (2) each have a chamfer (2a) produced by canting at their end section facing the sheet-metal base part (1a) and the sheet-metal ramp parts (1b).

## Revendications

1. Châssis d'un train de roulement pour véhicule ferroviaire à plancher surbaissé, comprenant au moins une plaque ( 1 ) inférieur de fond ainsi que des parois ( 2 ) latérales, qui s'étendent dans la direction longitudinale du véhicule, qui forment les carters de roue d'un train de roulement et qui sont reliées à la plaque ( 1 ) inférieure de fond, la plaque ( 1 ) de fond ayant une partie ( 1a ) en tôle de fond centrale disposée horizontalement et deux parties ( 1b ) en tôle de rampe inclinées vers le bas et voisines de la partie ( 1a ) en tôle de fond, **caractérisé en ce que** les parois ( 2 ) latérales sont reliées à la partie ( 1a ) en tôle de fond centrale et aux parties ( 1b ) en tôle de rampe et **en ce que** la partie ( 1a ) en tôle de fond centrale et les deux parties ( 1b ) en tôle de rampe et la plaque ( 1 ) de fond ainsi que les parois ( 2 ) latérales sont un module fabriqué entièrement par pliage d'une tôle unique, dans laquelle le tracé incliné vers le bas des parties ( 1b ) en tôle de rampe est ménagé par une déformation supplémentaire.

2. Châssis suivant la revendication 1, **caractérisé en ce que** la partie ( 1a ) en tôle de fond centrale et les deux parties ( 1b ) en tôle de rampe de la plaque ( 1 ) de fond, ainsi que les parois ( 2 ) latérales sont respectivement trois modules disposés les uns derrière les autres dans la direction longitudinale du châssis, chacun de ces modules étant produits par pliage d'une tôle correspondante.

3. Châssis suivant l'une des revendications 1 à 2, **caractérisé en ce que** les parois ( 2 ) latérales ont sur leur segment d'extrémité tourné vers la partie ( 1a ) en tôle de fond et les parties ( 1b ) en tôle de rampe un biseau ( 2a ) produit par pliage.
